# FASCICULE DE BREVET EUROPEEN

(11) **EP 0 969 754 B1**
(45) Date de publication et mention de la délivrance du brevet: **13.10.2004**
(21) Numéro de dépôt: 98908161.7
(22) Date de dépôt: 10.02.1998
(51) Int. Cl.: A47G 23/02, A47F 7/28

(54) **SUPPORT DE BOUTEILLE ET PANNEAU MUNI DE TELS SUPPORTS**
FLASCHENHALTER SOWIE EINE PLATTE MIT SOLCHEN HALTERN
BOTTLE SUPPORT AND PANELS EQUIPPED WITH SUCH SUPPORTS

(30) Priorité: 10.02.1997 FR 9701497
(43) Date de publication de la demande: 12.01.2000
(73) Titulaire: CHAMPAGNE MOET & CHANDON, 51200 Epernay (FR)
(72) Inventeur: SALVADOR, Frank, F-77174 Villeneuve-le-Comte (FR)
(74) Mandataire: Bentz, Jean-Paul
(86) Numéro de dépôt international: PCT/FR1998/000255
(87) Numéro de publication internationale: WO 1998/034526

(56) Documents cités:
- EP-A- 0 252 797
- WO-A-96/07390
- FR-A- 1 091 791
- FR-A- 2 287 867
- US-A- 2 517 829
- US-A- 3 768 639

## Description

La présente invention a essentiellement pour objet un support de bouteille individuel.

Elle vise également un panneau ou analogue muni d'une pluralité de tels supports.

Un certain nombre de problèmes peuvent se poser lors du rangement des bouteilles sur des étagères en vue de les présenter à la vente par exemple.

Ainsi, la hauteur entre deux étagères peut permettre le rangement en position debout ou verticale de bouteilles classiques, mais peut ne peut pas autoriser un tel rangement avec des bouteilles de hauteur supérieure à la hauteur entre deux étagères, telles que les bouteilles appelées magnum.

Les bouteilles doivent alors êtres mises en position couchée, ce qui présente l'inconvénient d'empêcher une bonne vision des bouteilles et surtout de l'étiquette qu'elles portent.

US-A-2 517 829 décrit un support de bouteille ayant les caractéristiques du préambule de la revendication 1. Ce support comprend une poche allongée de réception d'une bouteille et qui est suspendue de manière inclinée sous la partie horizontale d'un bar de distribution de boissons.

L'objet de l'invention est notamment de réaliser un dispositif de maintien d'une bouteille sur une surface plane dans une position debout et couchée.

Cet objet est atteint par le support de maintien d'une bouteille tel que défini dans la partie caractérisante de la revendication 1.

Ainsi, le support de l'invention maintient la bouteille en une position telle qu'un rangement sera possible même si la bouteille est plus haute que la hauteur entre deux étagères et telle que la visualisation de la bouteille et de l'étiquette qu'elle porte sera parfaite.

Suivant un mode de réalisation préféré, l'extrémité de la surface d'appui, qui est éloignée de la surface de butée, est en pointe ou en ogive.

L'invention vise également un panneau ou analogue muni d'une pluralité de supports répondant à l'une et/ou l'autre des caractéristiques ci-dessus et où les supports viennent de moulage avec le panneau.

Le panneau est muni d'au moins deux supports dont la surface de butée est constituée par une réglette commune aux supports.

Le panneau comprend des moyens d'encliquetage solidaires dudit panneau pour assurer son accrochage amovible à des panneaux adjacents.

On comprend que de tels panneaux avec supports individuels intégrés permettront avantageusement une présentation originale et attractive pour l'oeil des bouteilles.

Mais d'autres avantages et caractéristiques de l'invention apparaîtront mieux dans la description détaillée qui suit et se réfère aux dessins annexés, donnés uniquement à titre d'exemple, et dans lesquels :
La figure 1 est une vue en élévation et de côté d'un support conforme à cette invention.
La figure 2 est une vue de dessus du support suivant la flèche II de la figure 1.
La figure 3 est une vue en bout suivant la flèche III de la figure 1.
La figure 4 est une vue de côté et en élévation du support sur lequel est maintenu en position inclinée une bouteille.
La figure 5 est une vue en élévation et de côté de plusieurs supports portant des bouteilles et faisant partie d'un panneau ou analogue placé sur une étagère.
La figure 6 est une vue de dessus suivant la flèche IV de la figure 5, montrant la position des bouteilles sur leurs supports respectifs pour former une rangée parallèle à un côté du panneau.

La figure 7 est une vue similaire à la figure 6 mais montrant une position des supports telle que la rangée de bouteilles forme un angle d'environ 45° avec le côté du panneau.

On voit sur les figures 1 à 4 notamment que le support selon cette invention constitue en quelque sorte un bloc réalisé en une matière quelconque appropriée synthétique ou autre, ce bloc comportant une face plane d'assise 1, deux parois latérales 2 qui, suivant l'exemple représenté, se rejoignent en partie haute, et une partie supérieure repérée d'une manière générale en 3.

Cette partie supérieure 3 du bloc formant support définit une surface de butée 4 pour le fond F d'une bouteille B, à laquelle fait suite une surface d'appui 5 pour une partie de la paroi latérale de la bouteille B, comme on le voit bien sur la figure 4.

La surface d'appui 5 est, suivant une réalisation préférée, concave et sensiblement cylindrique de façon à former ainsi une surface conjuguée de la paroi de la bouteille B.

La ligne de plus grande pente de cette surface concave cylindrique est, comme on le voit bien sur les figures 1 et 4 sensiblement orthogonale à la surface de butée 4 pour le fond F de la bouteille B.

Comme cela est encore visible sur les figures 1 et 4, la ligne de plus grande pente précitée est inclinée à environ 45° sur la face plane d'assise 1 du bloc. Mais, un tel angle peut parfaitement, sans sortir du cadre de l'invention, être compris entre 35 et 45°.

Comme on le voit sur la figure 3, dans un but de diminution de la matière du bloc et aussi d'esthétique, la surface de butée 4 comporte une extrémité pointue 6, de même que l'extrémité 7 de la surface d'appui 5, qui est éloignée de la surface de butée 4, est elle aussi en pointe ou en ogive. Mais on pourrait parfaitement, sans sortir du cadre de l'invention adopter une autre forme tant pour la surface de butée 4 que pour la surface d'appui concave 5.

En se reportant plus particulièrement à la figure 4, on voit que, suivant une caractéristique essentielle de l'invention, l'extrémité 7 de la surface d'appui 5 est située dans l'angle dièdre A formé par le plan vertical P passant par le centre de gravité G de la bouteille B posée sur le support et le plan Q orthogonal à l'axe longitudinal X-X' de la bouteille B et passant par le centre de gravité G.

Suivant l'exemple représenté sur la figure 4, on voit que l'extrémité 7 est située environ au milieu de la portion de fût 8 interceptée par l'angle dièdre A. C'est dire que l'extrémité 7 est située à mi-distance environ entre les points K et L de la portion de fût 8 de la bouteille B.

En réduisant ainsi au minimum possible la longueur de la surface d'appui 5, on réalisera non seulement une économie de matière à la fabrication du support, mais ce support pourra présenter un encombrement très réduit par rapport aux dimensions de la bouteille, de façon à ne pas gêner exagérément les opérations de positionnement des bouteilles sur les différents supports du rayonnage et aussi de prise des bouteilles par les vendeurs ou les clients.

Bien entendu, le support devra avoir des dimensions telles que la bouteille puisse être maintenue en position inclinée d'équilibre stable, sans risque de basculement autour de l'extrémité 7 de la surface d'appui 5.

Plusieurs supports de bouteille tels que celui représenté sur les figures 1 à 4 pourront bien sûr être déposés sur une étagère de présentation pour former un motif de rangement quelconque.

Conformément à l'invention, les supports peuvent être intégrés à un panneau 10, en venant par exemple de moulage avec lui, comme on le voit sur la figure 5.

Sur cette figure le panneau 10 avec ses supports associés S est placé sur une étagère de présentation 11.

Incidemment, on voit bien sur cette figure que les bouteilles B ayant une hauteur plus grande que la distance entre deux étagères 11, 12 peuvent, avantageusement, grâce aux supports S de l'invention, être rangées entre ces étagères, et cela suivant une organisation quelconque de rangement, comme on peut le voir sur les figures 6 et 7.

On voit sur ces figures que les supports S et donc les bouteilles B qu'ils portent, sont orientés suivant des directions parallèles entre elles.

Sur la figure 6, on voit que les supports S intégrés au panneau 10 peuvent former des rangées parallèles à l'un des côtés dudit panneau.

Sur la figure 7 on voit que les supports S forment un angle d'environ 45° avec le côté du panneau 10.

On peut bien sûr adopter un motif quelconque pour les supports S associés au support 10, de même que lorsque ces supports sont placés de façon indépendante sur une étagère.

Bien entendu, l'invention n'est nullement limitée au mode de réalisation décrit et illustré qui n'a été donné qu'à titre d'exemple.

C'est ainsi que l'on peut réaliser des panneaux 10 comportant deux supports S ou plus dont la surface de butée 4 serait constituée par une réglette de butée du fond des bouteilles commune auxdits supports S.

Egalement, les panneaux ainsi réalisés pourraient comporter des moyens d'encliquetage (genouillères, agrafes ou autres moyens) solidaires de chaque panneau pour permettre son accrochage amovible ou démontable à des panneaux voisins.

## Revendications

1. Support de maintien d'une bouteille (B) en position inclinée d'équilibre stable, comprenant une surface de butée (4) pour le fond (F) de la bouteille (B) et une surface d'appui inclinée (5) pour une partie de la paroi latérale de la bouteille, **caractérisé en ce qu'**il est formé d'un bloc de matière quelconque comportant une face plane d'assise (1), deux parois latérales (2) qui se rejoignent en deux extrémités du bloc du côté de la surface de butée et du côté de la surface d'appui et une partie supérieure (3) du bloc formant support et définissant ladite surface de butée (4) pour le fond (F) de la bouteille (B), à laquelle fait suite ladite surface d'appui (5).

2. Support selon la revendication 1, **caractérisé en ce que** l'extrémité (7) de la surface d'appui (5), qui est éloignée de la surface de butée (4), est en pointe ou en ogive.

3. Panneau ou analogue muni d'une pluralité de supports selon la revendication 1 ou 2, **caractérisé en ce que** les supports (S) viennent de moulage avec le panneau (10).

4. Panneau selon la revendication 3, **caractérisé en ce qu'**il est muni d'au moins deux supports (S) dont la surface de butée (4) est constituée par une réglette commune aux supports.

5. Panneau selon la revendication 3 ou 4, **caractérisé par** des moyens d'encliquetage solidaires dudit panneau pour assurer son accrochage amovible à des panneaux adjacents.

## Patentansprüche

1. Flaschenhalter (B) in schräger Stellung von stabilem Gleichgewicht mit einer Anschlagfläche (4) für den Boden (F) der Flasche (B) und einer schrägen Aufsatzfläche (5) für einen Teil der Seitenwand der Flasche, **dadurch gekennzeichnet, dass** er aus einem Block eines beliebigen Materials gebildet wird, der eine plane Auflagefläche (1), zwei Seitenwände (2), die in zwei Endpunkten des Blocks auf Seiten der Anschlagfläche und auf Seiten der Aufsatzfläche aufeinandertreffen, und einen oberen Teil (3) des Blocks aufweist, der den Halter bildet und die besagte Anschlagfläche (4) für den Boden (F) der Flasche (B) definiert, an die sich die besagte Aufsatzfläche (5) anschließt.

2. Halter nach Anspruch 1, **dadurch gekennzeichnet, dass** der Endpunkt (7) der Aufsatzfläche (5), der von der Anschlagfläche (4) entfernt ist, spitz oder ogival ist.

3. Platte oder analog mit mehreren solchen Haltern nach Anspruch 1 oder 2, **dadurch gekennzeichnet, dass** die Halter (S) mit der Platte (10) geformt werden.

4. Platte nach Anspruch 3, **dadurch gekennzeichnet, dass** sie mit zumindest zwei Haltern (S) versehen ist, deren Anschlagfläche (4) aus einer allen Haltern gemeinsamen Reglette gebildet wird.

5. Platte nach Anspruch 3 oder 4, **gekennzeichnet durch** mit der besagten Platte verbundene Sperrklinkmechanismen, um ihre lose Befestigung an den angrenzenden Platten sicher zu stellen.

## Claims

1. Support for holding a bottle (B) in inclined position with stable balance, comprising an abutment surface (4) for the bottom (F) of the bottle (B) and an inclined bearing surface (5) for part of the side wall of the bottle, **characterized in that** it is formed of a block of any material comprising a planar seating surface (1), two side walls (2) which meet at two ends of the block on the side of the abutment surface and on the bearing surface side, and an upper part (3) of the block forming a support and defining said abutment surface (4) for the bottom (F) of bottle (B), continued by said bearing surface (5).

2. Support as in claim 1, **characterized in that** the end (7) of the bearing surface (5), which is distant from the abutment surface (4) is pointed or ogival.

3. Panel or similar provided with a plurality of supports as in claim 1 or 2, **characterized in that** the supports (S) are moulded with the panel (10).

4. Panel as in claim 3, **characterized in that** it is provided with at least two supports (S) whose abutment surface (4) is formed of a rail common to the supports.

5. Panel as in claim 3 or 4, **characterized by** press-fit means integral with said panel so that it can be removably attached to adjacent panels.
